# EUROPÄISCHE PATENTSCHRIFT

(11) **EP 1 329 931 B1**
(45) Veröffentlichungstag und Bekanntmachung des Hinweises auf die Patenterteilung: **02.07.2008**
(21) Anmeldenummer: 02026021.2
(22) Anmeldetag: 21.11.2002
(51) Int. Cl.: H01J 5/54, H01J 61/56, H01J 61/32, H01J 61/34, H01J 61/70

(54) **Kompakte Niederdruckentladungslampe**
Compact low pressure discharge lamp
Lampe compacte à décharge à basse pression

(30) Priorität: 20.12.2001 DE 10163166
(43) Veröffentlichungstag der Anmeldung: 23.07.2003
(73) Patentinhaber: Patent-Treuhand-Gesellschaft für elektrische Glühlampen mbH, 81543 München (DE)
(72) Erfinder: Bachetzky, Bruno, 86136 Augsburg (DE); Jakob, Andreas, 86853 Langerringen (DE); Lange, Paul, 86316 Friedberg (DE); Noll, Thomas, Dr., 85110 Kipfenberg (DE)

(56) Entgegenhaltungen:
- EP-A- 0 044 196
- US-A- 6 008 570

## Beschreibung

### Technisches Gebiet

Die Erfindung betrifft eine kompakte Niederdruckentladungslampe bestehend aus einem Entladungsgefäß mit Elektroden und Stromzuführungen, aus einem Entladungsgefäßträger, an dem das Entladungsgefäß befestigt ist und aus einem aus Gehäuse, Anschlusskontakten und Montageplatte mit Vorschaltanordnung zusammengesetzten Sockel, wobei die Montageplatte mit der Vorschaltanordnung im Inneren des Sockelgehäuses angebracht ist und Anschlüsse zur elektrischen Verbindung der Montageplatte mit den Stromzuführungen und den Anschlusskontakten aufweist.

### Stand der Technik

Solche kompakten Niederdruckentladungslampen können zusätzlich noch mit einem Reflektor oder einem Hüllkolben versehen sein. Bei höheren Wattagen besteht dabei das Entladungsgefäß aus einem aus ein oder mehreren Stücken zusammengesetzten mehrfach gebogenen Rohr, das mit Hilfe eines aufwendig gestalteten Trägerteils aus Kunststoff oder Metall im Gehäuse gehalten wird. Ein Beispiel hierfür findet sich in der EP 0 044 196.

Das aufwendig gestaltete Trägerteil für das Entladungsgefäß führt zum einem zu entsprechend großen Abmessungen für die Niederdruckentladungslampe und macht andererseits eine Handmontage der Lampe erforderlich. Die Herstellungskosten für solche kompakten Niederdruckentladungslampen sind daher relativ hoch.

Eine kompakte Niederdruckentladungslampe bestehend aus einem Entladungsgefäß, Elektroden, Stromzuführungen und einer Montageplatte wird in der Offenlegungsschrift US 6 008 570 A1 offenbart.

### Darstellung der Erfindung

Es ist Aufgabe der Erfindung, eine kompakte Niederdruckentladungslampe der eingangs genannten Art bereitzustellen, die einen kompakten Aufbau besitzt und einfach und damit kostengünstig herzustellen ist.

Die Aufgabe wird bei der erfindungsgemäßen kompakten Niederdruckentladungslampe durch einen Träger für das Entladungsgefäß mit im wesentlichen H-förmigen Querschnitt gelöst, wobei der Träger aus einer Platte mit am Rand auf jeder Seite der Platte verlaufenden Kragen besteht. An diesem Entladungsgefäßträger ist nun einerseits ein Abdeckteil und andererseits das Gehäuse des Sockels befestigt.

Das Abdeckteil kann als Hüllkolben oder als Reflektor für das Entladungsgefäß gestaltet sein. Für die Gestaltung der kompakten Entladungslampe ohne Hüllkolben oder Reflektor kann dieses Abdeckteil auch als Abschlusskappe für das Sockelgehäuse ausgebildet sein.

Im Falle eines kreiszylindrischen Sockelgehäuses ist die Platte des H-förmigen Entladungsgefäßträgers vorteilhaft kreisförmig gestaltet.

Einfach gestaltet sich die Befestigung des Entladungsgefäßes, wenn die Platte des Entladungsgefäßträgers zwei Durchbrüche oder halbschalenförmige Vertiefungen zur Aufnahme der Enden des Entladungsgefäßes aufweist. Die Enden können dann entweder durch ein Heißeinschmelzvorfahren, wie in der EP 1 105 906 aufgeführt, oder in herkömmlicher Weise mittels Sockelkitt bzw. Kleber an der Platte befestigt werden. In zweiten Fall weist die Platte vorteilhaft um die Durchbrüche bzw. halbschalenförmigen Vertiefungen herum einen Halterand zur Aufnahme des Sockelkitts oder Klebers auf, wobei der Halterand im Falle von Durchbrüchen vorteilhaft auf der dem Sockel zugewandten Seite der Platte und im Falle von halbschalenförmigen Vertiefungen auf der dem Abdeckteil zugewandten Seite der Platte angebracht ist.

Die Befestigung des Entladungsgefäßes am Entladungsgefäßträger kann auch mittels einer Mulde, in die ein Teil des Entladungsgefäßes wie z.B. eine Biegung eingelegt ist, erfolgen. Diese Art der Befestigung kann auch zusätzlich zur Fixierung der beiden Enden des Entladungsgefäßes sinnvoll sein, insbesondere wenn es sich um ein langes und mehrfach gebogenes Entladungsgefäß handelt.

Die Platte besitzt weiterhin auf der dem Sockel zugewandten Seite bevorzugt Halterungen für Kontakte zur elektrischen Verbindung der Stromzuführungen mit den elektrischen Anschlüssen der Vorschaltanordnung auf der Montageplatte. Ein Beispiel für eine entsprechende Kontaktierung findet sich in der EP 0 854 497, wo mittels Federelementen, die in Aufnahmen an der Abschlusskappe gehalten werden, eine kostengünstige elektrische Verbindung zwischen den Stromzuführungen des Entladungsgefäßes und den Anschlüssen der Vorschaltanordnung auf den Montageplatte hergestellt wird.

Für eine einfache Halterung des Abdeckteils an dem H-förmigen Entladungsgefäßträger besitzt dieses an der Innenseite seiner Mantelfläche eine zumindest teilweise umlaufende Nut, in die hakenförmige Ausbildungen des dem Abdeckteil zugewandten Kragens an der Platte eingreifen.

Für die Befestigung des Sockels am H-förmigen Träger weist das Sockelgehäuse an der Innenseite seiner Mantelfläche eine zumindest teilweise umlaufende Nut auf, in die ebenfalls hakenförmige Ausbildungen des anderen, dem Sockelgehäuse zugewandten Kragens der Platte eingreifen.

Jeder Kragen weist vorteilhaft zwischen 2 und 8 hakenförmige Ausbildungen auf. Die hakenförmigen Ausbildungen besitzen dabei in Abhängigkeit vom Sockelgehäusedurchmesser eine Breite zwischen 1 und 30 mm und sind - bezogen auf die beiden Kragen - seitlich gegeneinander versetzt angeordnet, so dass sich die Projektionen der hakenförmigen Ausbildungen in eine Ebene senkrecht zur Lampenachse nicht überlappen.

In die dem Abdeckteil und/oder dem Sockelgehäuse zugewandten Kragen sind ein oder mehrere breitere Schlitze eingearbeitet, in die entsprechende Gegenstücke in Form von Rippen am Abdeckteil und/oder Sockelgehäuse eingreifen und so eine Verdrehsicherung herstellen. Dadurch wird vermieden, dass bei Einwirkung von Drehmomenten um die Lampenachse Kräfte auf die hakenförmigen Ausbildungen entstehen, die somit nur Zugkräfte aufnehmen müssen. Ein Abbrechen der hakenförmigen Ausbildungen bzw. eine Lösung der Verbindung wird somit vermieden.

Die hakenförmigen Ausbildungen an den beiden Kragen sind weiterhin durch bis zur Platte reichende schmale Schlitze in mehrere Segmente unterteilt. Diese Segmentierung führt zu einer Verringerung der Fügekraft. Anzahl und Breite der Segmente sind so aufeinander abgestimmt, dass unter Ausnutzung der oben aufgeführten Verdrehsicherung die in den einschlägigen Normen geforderten Festigkeitswerte eingehalten werden und die Fügekräfte in einem Bereich liegen, der auch bei Handmontage leicht beherrschbar ist.

An der Platte können zusätzlich Durchbrüche für den Eingriff von Haltewerkzeugen vorgesehen sein. Dadurch wird ein vollautomatischer Zusammenbau der mit dem Entladungsgefäß bestückten Trägerplatte mit dem als Hüllkolben, Reflektor oder Abschlusskappe gestalteten Abdeckteil und dem Sockel ermöglicht.

Der H-förmige Träger besteht aus Kunststoff, wobei das Material vorteilhaft transparent ist.

Das Abdeckteil besteht bevorzugt aus Kunststoff, wobei bei einer Gestaltung des Abdeckteils als Hüllkolben dieser aus einem Glaskolben mit einem angesetzten Kunststoffrand bestehen kann.

Die wahlweise Gestaltung des Abdeckteils als Hüllkolben, Reflektor oder Abschlusskappe ermöglicht in der Produktion einen einfachen Wechsel von kompakten Niederdruckentladungslampen ohne Hüllkolben auf den gleichen Lampentyp mit Hüllkolben oder Reflektor. Durch die reinen Steck- und Rastverbindungen ist ein sehr vereinfachter und voll automatisierter Zusammenbau der Lampe möglich.

### Kurze Beschreibung der Zeichnungen

Weitere Einzelheiten, Merkmale, Ausgestaltungen und Vorteile ergeben sich aus der folgenden Beschreibung mehrerer zeichnerisch dargestellter Ausführungsbeispiele des Erfindungsgegenstandes:
Dabei zeigen
- Figur 1: eine teilweise schematisch dargestellte, geschnittene Seitenansicht der erfindungsgemäßen Niederdruckentladungslampe mit Hüllkolben;
- Figur 2: eine teilweise schematisch dargestellte, geschnittene Seitenansicht der erfindungsgemäßen Niederdruckentladungslampe mit Reflektor;
- Figur 3: eine teilweise schematisch dargestellte, geschnittene Seitenansicht der erfindungsgemäßen Niederdruckentladungslampe mit Abschlusskappe

### Bevorzugte Ausführungsformen der Erfindung

In Figur 1 ist eine geschnittene Seitenansicht einer erfindungsgemäßen kompakten Niederdruckentladungslampe 1 mit einem als Hüllkolben 2 gestalteten Abdeckteil aus Kunststoff wiedergegeben. Die Lampe besitzt ein mehrfach gewundenes Entladungsgefäß 3 mit einer Amalgamfüllung. Die Enden des Entladungsgefäßes sind in Durchbrüche in der kreisförmigen Platte 4 eines H-förmigen Entladungsgefäßträger 5 aus Kunststoff gesteckt und mittels Sockelkitt (hier nicht sichtbar) in dem wulstförmigen Halterand 6 um die Durchbrüche befestigt. Über Stromzuführungen 7 sind die in die Enden des Entladungsgefäßes 3 eingeschmolzenen Elektroden mit Kontakten verbunden, die mittels Halterungen 8 an dem H-förmigen Entladungsgefäßträger 5 befestigt sind.

Der H-förmige Entladungsgefäßträger 5 weist an dem Rand seiner Platte 4 einen sich in Richtung Hüllkolben 2 erstreckenden Kragen 9 mit hakenförmigen Ausbildungen 10 auf, die in eine zumindest teilweise umlaufende Nut 11 an der Innenwand des Hüllkolbens 2 eingreifen. Dadurch wird eine für den Laien nicht lösbare Verbindung zwischen H-förmigen Entladungsgefäßträger 5 und Hüllkolben 2 geschaffen. Durch das Ineinandergreifen von vier hakenförmige Ausbildungen 10 des Kragens 9 in entsprechende Nutabschnitte 11 im Bereich des Halses des Hüllkolbens 2 wird eine Verdrehsicherung zwischen Hüllkolben 2 und Entladungsgefäßträger 5 realisiert. Diese bewirkt, dass bei Einwirkung von Drehmomenten keine Kräfte auf die die mechanische Verbindung sicherstellenden hakenförmigen Ausbildungen entstehen und diese somit vor Beschädigung geschützt sind. Nuten und hakenförmige Ausbildungen sind in einer 90° Symmetrie angeordnet. Damit wird sichergestellt, dass nach dem Aufsetzen des Hüllkolbens 2 spätestens nach einer 90° Drehung beide Teile in Fügeposition stehen und anschließend durch Applikation der Fügekraft miteinander verbunden werden. Dies ist von Vorteil bei der Montage.

Die Niederdruckentladungslampe 1 weist weiterhin einen im wesentlichen zylinderförmig ausgebildeten Sockel 12 mit einem Gehäuse 13 und schematisch dargestellten Anschlusskontakten 14 auf. Im Inneren des Gehäuses 13 befindet sich eine Montageplatte 15 senkrecht zur Lampenlängsachse, die als Platine ausgebildet ist. Auf der dem Entladungsgefäß 3 zugewandten Seite der Platine sind Leiterbahnen ausgebildet und auf der dem Entladungsgefäß 3 abgewandten Seite sind die Schaltungselemente einer Vorschaltanordnung 16 (schematisch dargestellt) befestigt.

Das Gehäuse 13 des Sockels 12 ist mit dem Entladungsgefäßträger 5 über für den Laien ebenfalls nicht lösbare hakenförmige Ausbildungen 17 des weiteren ringförmigen Kragens 18 an der dem Sockel 12 zugewandten Seite der Platte 4 verbunden, wobei die hakenförmigen Ausbildungen 17 in eine zumindest teilweise umlaufende Ringnut 19 in der Innenwand der Mantelfläche des Gehäuses 13 eingreift. Beide Kragen 9, 18 weisen parallel zur Symmetrieachse des H-förmigen Trägers 5 mehrere über den Umfang verteilte schmale Schlitze 20, die bis zur Platte 4 reichen sowie breitere Schlitze 21, in die entsprechende Rippen 22 an der inneren Mantelfläche am Hals des Hüllkolbens 2 und am Sockelgehäuse 13 eingreifen. Die schmalen Schlitze dienen zur Segmentierung der hakenförmigen Ausbildungen und zur Reduzierung bzw. Einstellung der Fügekraft. Die breiten Schlitze dienen in Verbindung mit den Rippen ebenfalls zur Realisierung einer Verdrehsicherung zwischen Sockel 12 und Entladungsgefäßträger 4 sowie zur richtigen Ausrichtung der Kontaktelemente in den Halterungen 8 zu den entsprechenden Kontakten auf der Oberseite der Montageplatte 15.

In der erfindungsgemäßen Ausführung des Entladungsgefäßträgers 5 sind die hakenförmigen Ausbildungen an den Kragen 9 und 18 so realisiert, dass deren Projektion auf die Ebene senkrecht zur Lampenachse keinen Überlapp besitzt. Dies hat den Vorteil, dass ein schieberloses Werkzeug zum Spritzen des Entladungsgefäßträgers 5 verwendet werden kann.

Figur 2 zeigt eine erfindungsgemäße Niederdruckentladungslampe, mit einem Reflektor 21. Hierbei ist das Abdeckteil nicht als Hüllkolben, sondern als Reflektor 21 ausgeführt. Die sonstigen Bestandteile und die Art der Verbindung dieser Teile entsprechen der in Figur 1 dargestellten Niederdruckentladungslampe mit Hüllkolben.

In Figur 3 ist eine erfindungsgemäße Niederdruckentladungslampe mit lediglich einer Abschlusskappe 22 dargestellt. Das Abdeckteil ist hierbei als Abschlusskappe 22 ausgeführt. Alle sonstigen Teile und Verbindungen sind gleich.

## Patentansprüche

1. Kompakte Niederdruckentladungslampe (1) bestehend aus
- einem Entladungsgefäß (3) mit Elektroden und Stromzuführungen (7)
- einem Entladungsgefäßträger (5), an dem das Entladungsgefäß (3) befestigt ist
- einem aus Gehäuse (13) Anschlusskontakten (14) und Montageplatte (15) mit Vorschaltanordnung (16) zusammengesetzten Sockel (12), wobei die Montageplatte (15) mit der Vorschaltanordnung (16) im Inneren des Sockelgehäuses (13) angebracht ist und Anschlüsse zur elektrischen Verbindung der Montageplatte (15) mit den Stromzuführungen (7) und den Anschlusskontakten (14) aufweist,
**dadurch gekennzeichnet, dass**
- der Entladungsgefäßträger (5) einen im wesentlichen H-förmigen Querschnitt aufweist und aus einer Platte (4) mit am Rand auf jeder Seite der Platte verlaufenden Kragen (9, 18) besteht
- an dem H-förmigen Entladungsgefäßträger (5) ein Abdeckteil befestigt ist und
- an dem H-förmigen Entladungsgefäßträger (5) das Gehäuse (13) des Sockels (12) befestigt ist.

2. Niederdruckentladungslampe nach Anspruch 1, **dadurch gekennzeichnet, dass** das Abdeckteil als Hüllkolben (2) für das Entladungsgefäß (3) gestaltet ist.

3. Niederdruckentladungslampe nach Anspruch 1, **dadurch gekennzeichnet, dass** das Abdeckteil als Reflektor (21) für das Entladungsgefäß (3) gestaltet ist.

4. Niederdruckentladungslampe nach Anspruch 1, **dadurch gekennzeichnet, dass** das Abdeckteil als Abschlusskappe (22) für das Sockelgehäuse (13) gestaltet ist.

5. Niederdruckentladungslampe nach Anspruch 1, **dadurch gekennzeichnet, dass** die Platte (4) des H-förmigen Trägers (5) kreisförmig ist.

6. Niederdruckentladungslampe nach Anspruch 1, **dadurch gekennzeichnet, dass** die Platte (4) des H-förmigen Trägers (5) Durchbrüche zur Aufnahme der Enden des Entladungsgefäßes (3) aufweist.

7. Niederdruckentladungslampe nach Anspruch 1, **dadurch gekennzeichnet, dass** die Platte (4) des H-förmigen Trägers (5) halbschalenförmige Vertiefungen zur Aufnahme der Enden des Entladungsgefäßes (3) aufweist.

8. Niederdruckentladungslampe nach Anspruch 1, **dadurch gekennzeichnet, dass** die Platte (4) des H-förmigen Trägers (5) mindestens eine Mulde zur Fixierung eines Teils des Entladungsgefäßes (3) aufweist.

9. Niederdruckentladungslampe nach Anspruch 1, **dadurch gekennzeichnet, dass** die Platte (4) des H-förmigen Trägers (5) auf der dem Sockel (12) zugewandten Seite Halterungen (8) für Kontakte zur elektrischen Verbindung der Stromzuführungen (7) mit den elektrischen Anschlüssen der Vorschaltanordnung (16) auf der Montageplatte (15) aufweist.

10. Niederdruckentladungslampe nach Anspruch 1, **dadurch gekennzeichnet, dass** die Platte (4) des H-förmigen Trägers (5) Durchbrüche für den Eingriff von Haltewerkzeugen aufweist.

11. Niederdruckentladungslampe nach Anspruch 6, **dadurch gekennzeichnet, dass** die Platte (4) des H-förmigen Trägers (5) um die Durchbrüche zur Aufnahme der Enden des Entladungsgefäßes (3) herum auf der dem Sockel (12) zugewandten Seite der Platte (4) einen Halterand (6) aufweist.

12. Niederdruckentladungslampe nach Anspruch 7, **dadurch gekennzeichnet, dass** die Platte (4) des H-förmigen Trägers (5) um die halbschalenförmigen Vertiefungen zur Aufnahme der Enden des Entladungsgefäßes herum auf der dem Abdeckteil zugewandten Seite der Platte (4) einen Halterand (6) aufweist.

13. Niederdruckentladungslampe nach Anspruch 1, **dadurch gekennzeichnet, dass** das Abdeckteil an der Innenseite seiner Mantelfläche eine zumindest teilweise umlaufende Nut (11) besitzt, in die hakenförmige Ausbildungen (10) des dem Abdeckteil zugewandten Kragens (9) der Platte (4) zur Befestigung des Abdeckteils am H-förmigen Träger (5) eingreifen.

14. Niederdruckentladungslampe nach Anspruch 1, **dadurch gekennzeichnet, dass** das Abdeckteil aus Kunststoff besteht.

15. Niederdruckentladungslampe nach Anspruch 1 und 2, **dadurch gekennzeichnet, dass** das Abdeckteil in Form eines Hüllkolbens aus einem Glaskolben mit einem angesetzten Kunststoffhals besteht.

16. Niederdruckentladungslampe nach Anspruch 1, **dadurch gekennzeichnet, dass** das Sockelgehäuse (13) an der Innenseite seiner Mantelfläche eine zumindest teilweise umlaufende Nut (19) besitzt, in die hakenförmige Ausbildungen (17) des dem Sockelgehäuse (13) zugewandten Kragens (18) der Platte (4) zur Befestigung des Sockelgehäuses (13) am H-förmigen Träger (5) eingreifen.

17. Niederdruckentladungslampe nach Anspruch 13 und/oder 16, **dadurch gekennzeichnet, dass** die hakenförmigen Ausbildungen (10) an dem dem Abdeckteil und/oder dem Sockelgehäuse (13) zugeordneten Kragen (9, 18) der Platte (4) durch bis zur Platte reichende schmale Schlitze (20) in mehrere Segmente unterteilt sind.

18. Niederdruckentladungslampe nach Anspruch 13 und/oder 16, **dadurch gekennzeichnet, dass** die hakenförmigen Ausbildungen (10) an dem dem Abdeckteil und/oder dem Sockelgehäuse zugeordneten Kragen (9, 18) der Platte (4) eine Breite zwischen 1 und 30 mm besitzen.

19. Niederdruckentladungslampe nach Anspruch 13 und/oder 16, **dadurch gekennzeichnet, dass** die hakenförmigen Ausbildungen (10) an dem dem Abdeckteil und dem Sockelgehäuse (13) zugeordneten Kragen (9, 18) der Platte (4) seitlich gegeneinander versetzt sind, so dass sich die Projektionen der hakenförmigen Ausbildungen (10) in eine Ebene senkrecht zur Lampenachse nicht überlappen.

20. Niederdruckentladungslampe nach Anspruch 13 und/oder 16, **dadurch gekennzeichnet, dass** der dem Abdeckteil und/oder der dem Sockelgehäuse (13) zugeordnete Kragen (9, 18) der Platte (4) jeweils 2 bis 8 hakenförmige Ausbildungen (10) aufweist.

21. Niederdruckentladungslampe nach Anspruch 1, **dadurch gekennzeichnet, dass** die beiden Kragen (9, 18) am H-förmigen Träger (5) parallel zur Symmetrieachse des H-förmigen Trägers (5) mehrere über den Umfang verteilte breitere Schlitze (21) aufweisen, die bis zur Platte reichen und in die bei zusammengebauter Lampe an der inneren Mantelfläche des Abdeckteils und/oder des Sockelgehäuses angebrachte Rippen (22) eingreifen.

22. Niederdruckentladungslampe nach Anspruch 1, **dadurch gekennzeichnet, dass** der H-förmige Träger (5) aus Kunststoff besteht.

## Claims

1. Compact low-pressure discharge lamp (1) comprising
- a discharge vessel (3) with electrodes and power supply leads (7)
- a discharge vessel mount (5) on which the discharge vessel (3) is mounted
- a cap (12), which comprises a housing (13), connecting contacts (14) and a mounting plate (15) with a ballast apparatus (16), with the mounting plate (15) being fitted with the ballast arrangement (16) in the interior of the cap housing (13), and having connections for electrical connection of the mounting plate (15) to the power supply leads (7) and to the connecting contacts (14),
**characterized in that**
- the discharge vessel mount (5) has an essentially H-shaped cross section and comprises a plate (4) with collars (9, 18) running on the edge of each side of the plate,
- a cover part is mounted on the H-shaped discharge vessel mount (5), and
- the housing (13) of the cap (12) is mounted on the H-shaped discharge vessel mount (5).

2. Low-pressure discharge lamp according to Claim 1, **characterized in that** the cover part is in the form of an enveloping bulb (2) for the discharge vessel (3).

3. Low-pressure discharge lamp according to Claim 1, **characterized in that** the cover part is in the form of a reflector (21) for the discharge vessel (3).

4. Low-pressure discharge lamp according to Claim 1, **characterized in that** the cover part is in the form of a closure cap (22) for the cap housing (13).

5. Low-pressure discharge lamp according to Claim 1, **characterized in that** the plate (4) of the H-shaped mount (5) is circular.

6. Low-pressure discharge lamp according to Claim 1, **characterized in that** the plate (4) of the H-shaped mount (5) has apertures for holding the ends of the discharge vessel (3).

7. Low-pressure discharge vessel according to Claim 1, **characterized in that** the plate (4) of the H-shaped mount (5) has depressions, in the form of half shells, for holding the ends of the discharge vessel (3).

8. Low-pressure discharge lamp according to Claim 1, **characterized in that** the plate (4) of the H-shaped mount (5) has at least one trough for fixing a part of the discharge vessel (3).

9. Low-pressure discharge lamp according to Claim 1, **characterized in that** the plate (4) of the H-shaped mount (5) has holders (8), on the side facing the cap (12), for contacts for electrical connection of the power supply leads (7) to the electrical connections of the ballast arrangement (16) on the mounting plate (15).

10. Low-pressure discharge lamp according to Claim 1, **characterized in that** the plate (4) of the H-shaped mount (5) has apertures for holding tools to engage in.

11. Low-pressure discharge lamp according to Claim 6, **characterized in that** the plate (4) of the H-shaped mount (5) has a holding edge (6), around the apertures for holding the ends of the discharge vessel (3), on the side of the plate (4) facing the cap (12).

12. Low-pressure discharge lamp according to Claim 7, **characterized in that** the plate (4) of the H-shaped mount (5) has a holding edge (6), around the depressions which are in the form of half shells for holding the ends of the discharge vessel, on the side of the plate (4) facing the cover part.

13. Low-pressure discharge lamp according to Claim 1, **characterized in that** the cover part has an at least partially circumferential groove (11) on the inner face of its casing surface, in which groove (11) formed-out regions (10), in the form of hooks, on the collar (9) (facing the cover part) of the plate (4) engage in order to mount the cover part on the H-shaped mount (5).

14. Low-pressure discharge lamp according to Claim 1, **characterized in that** the cover part is composed of plastic.

15. Low-pressure discharge lamp according to Claims 1 and 2, **characterized in that** the cover part is in the form of an enveloping bulb comprising a glass bulb with a plastic neck fitted to it.

16. Low-pressure discharge lamp according to Claim 1, **characterized in that** the cap housing (13) has an at least partially circumferential groove (19) on the inner face of its casing surface, in which groove (19) formed-out regions (17), in the form of hooks, of the collar (18) (facing the cap housing (13)) of the plate (4) engage in order to mount the cap housing (13) on the H-shaped mount (5).

17. Low-pressure discharge lamp according to Claim 13 and/or 16, **characterized in that** the formed-out regions (10), in the form of hooks, on the collar (9, 18), which are associated with the cover part and/or the cap housing (13), of the plate (4) are subdivided into a number of segments by narrow slots (20) which extend as far as the plate.

18. Low-pressure discharge lamp according to Claim 13 and/or 16, **characterized in that** the formed-out regions (10), in the form of hooks, on the collars (9, 18) (associated with the cover part and/or the cap housing) of the plate (4) have a width of between 1 and 30 mm.

19. Low-pressure discharge lamp according to Claim 13 and/or 16, **characterized in that** the formed-out regions (10), in the form of hooks, on the collar (9, 18) (associated with the cover part and the cap housing (13)) of the plate (4) are offset laterally with respect to one another, such that the projections of the formed-out regions (10), in the form of hooks, do not overlap in a plane at right angles to the lamp axis.

20. Low-pressure discharge lamp according to Claim 13 and/or 16, **characterized in that** the collar (9) which is associated with the cover part and/or the collar (18) which is associated with the cap housing (13) of the plate (4) has/each have 2 to 8 formed-out regions (10) in the form of hooks.

21. Low-pressure discharge lamp according to Claim 1, **characterized in that** the two collars (9, 18) on the H-shaped mount (5) have a number of broader slots (21), which are distributed around the circumference, parallel to the axis of symmetry of the H-shaped mount (5), which slots (21) extend as far as the plate and in which ribs (22), which are fitted on the inner casing surface of the cover part and/or of the cap housing, engage when the lamp is in the assembled state.

22. Low-pressure discharge lamp according to Claim 1, **characterized in that** the H-shaped mount (5) is composed of plastic.

## Revendications

1. Lampe (1) compacte à décharge à basse pression constituée de
- une enceinte (3) de décharge ayant des électrodes et des entrées (7) de courant
- un support (5) d'enceinte de décharge auquel l'enceinte (3) de décharge est fixée
- un culot (12) composé d'un boîtier (13), de contacts (14) de borne et d'une plaque (15) de montage ayant un ballast (16), la plaque ( 15) de montage ayant le ballast (16) étant mise à l'intérieur du boîtier (13) de culot et ayant des bornes de liaison électrique de la plaque (15) de montage aux entrées (7) de courant et aux contacts (14) de borne,
**caractérisée en ce que**
- le support (5) de l'enceinte de décharge a une section transversale sensiblement en forme de H et est constitué d'une plaque (4) ayant des collets (9, 18) s'étendant sur le bord sur chaque face de la plaque
- une partie de couvercle est fixée sur le support (5) en forme de H de l'enceinte de décharge et
- le boîtier (13) du culot (12) est fixé sur le support (5) en forme de H de l'enceinte de décharge.

2. Lampe à décharge à basse pression suivant la revendication 1, **caractérisée en ce que** la partie de couvercle est conformée en ampoule (2) enveloppant l'enceinte (3) de décharge.

3. Lampe à décharge à basse pression suivant la revendication 1, **caractérisée en ce que** la partie de couvercle est conformée en réflecteur (21) pour l'enceinte (3) de décharge.

4. Lampe à décharge à basse pression suivant la revendication 1, **caractérisée en ce que** la partie de couvercle est conformée en capuchon (22) de fermeture du boîtier (13 ) du culot.

5. Lampe à décharge à basse pression suivant la revendication 1, **caractérisée en ce que** la plaque (4) du support (5) en forme de H est circulaire.

6. Lampe à décharge à basse pression suivant la revendication 1, **caractérisée en ce que** la plaque (4) du support (5) en forme de H a des traversées de réception des extrémités de l'enceinte (3) de décharge.

7. Lampe à décharge à basse pression suivant la revendication 1, **caractérisée en ce que** la plaque (4) du support (5) en forme de H a des cavités en forme d'hémicoquilles de réception des extrémités de l'enceinte (3 ) de décharge.

8. Lampe à décharge à basse pression suivant la revendication 1, **caractérisée en ce que** la plaque (4) du support (5) en forme de H a au moins une cuvette d'immobilisation d'une partie de l'enceinte (3) de décharge.

9. Lampe à décharge à basse pression suivant la revendication 1, **caractérisée en ce que** la plaque (4) du support (5) en forme de H a, du côté tourné vers le culot ( 12), des fixations (8) pour des contacts pour la liaison électrique des entrées (7) de courant avec les bornes électriques du ballast (16) de la plaque (15) de montage.

10. Lampe à décharge à basse pression suivant la revendication 1, **caractérisée en ce que** la plaque (4) du support (5) en forme de H a des traversées pour la pénétration d'outils de maintien.

11. Lampe à décharge à basse pression suivant la revendication 6, **caractérisée en ce que** la plaque (4) du support (5) en forme de H a, autour des traversées de réception des extrémités de l'enceinte (3) de décharge, du côté de la plaque (4) tourné vers le culot (12), un bord ( 6) de maintien.

12. Lampe à décharge à basse pression suivant la revendication 7, **caractérisée en ce que** la plaque (4) du support (5) en forme de H et les cavités en forme d'hémicoquilles pour la réception des extrémités de l'enceinte de décharge ont un bord (6) de maintien tout autour du côté de la plaque (4) qui est tourné vers la partie de couvercle.

13. Lampe à décharge à basse pression suivant la revendication 1, **caractérisée en ce que** la partie de couvercle a, sur la face intérieure de sa surface latérale, une gorge ( 11) faisant le tour au moins en partie et dans laquelle des formations (10) en forme de crochets du collet (9) tourné vers la partie de couvercle de la plaque (4) pénètrent pour la fixation de la partie de couvercle sur le support (5) en forme de H.

14. Lampe à décharge à basse pression suivant la revendication 1, **caractérisée en ce que** la partie de couvercle est en matière plastique.

15. Lampe à décharge à basse pression suivant la revendication 1 et 2, **caractérisée en ce que** la partie de couvercle a la forme d'une ampoule enveloppante en une ampoule en verre ayant un col en matière plastique qui y est mis.

16. Lampe à décharge à basse pression suivant la revendication 1, **caractérisée en ce que** le boîtier (13) du culot a, sur la face intérieure de sa surface latérale, une gorge (19) faisant le tour au moins en partie et dans laquelle des formations (17) en forme de crochets du collet (18) de la plaque (4) tourné vers le boîtier (13) du culot pénètrent pour la fixation du boîtier (13) du culot sur le support (5) en forme de H.

17. Lampe à décharge à basse pression suivant la revendication 13 et/ou 16, **caractérisée en ce que** les formations (10) en forme de crochets sur le collet (9, 18) de la plaque (4) associé à la partie de couvercle et/ou au boîtier (13) du culot sont subdivisées en plusieurs segments par des fentes (20) étroites allant jusqu'à la plaque.

18. Lampe à décharge à basse pression suivant la revendication 13 et/ou 16, **caractérisée en ce que** les formations (10) en forme de crochets sur le collet (9, 18) de la plaque (4) tourné vers la partie du couvercle et/ou le boîtier du culot ont une largeur comprise entre 1 et 30 mm.

19. Lampe à décharge à basse pression suivant la revendication 13 et/ou 16, **caractérisée en ce que** les formations (10) en forme de crochets sur le collet (9, 18) de la plaque (4) associé à la partie de couvercle et au boîtier (13) du culot sont décalées mutuellement latéralement, de façon à ce que les projections des formations (10) en forme de crochets ne se chevauchent pas dans un plan perpendiculaire à l'axe de la lampe.

20. Lampe à décharge à basse pression suivant la revendication 13 et/ou 16, **caractérisée en ce que** le collet ( 9, 18) de la plaque (4) associé à la partie de couvercle et/ou au boîtier (13) du culot ont respectivement de 2 à 8 formations (10) en forme de crochets.

21. Lampe à décharge à basse pression suivant la revendication 1, **caractérisée en ce que** les deux collets (9, 18) ont, sur le support (5) en forme de H, parallèlement à l'axe de symétrie du support (5) en forme de H, plusieurs fentes (21) assez larges réparties sur le pourtour, qui vont jusqu'à la plaque et dans lesquelles pénètrent, lorsque la lampe est montée, des nervures (22) ménagées sur la surface latérale intérieure de la partie de couvercle et/ou du boîtier du culot.

22. Lampe à décharge à basse pression suivant la revendication 1, **caractérisée en ce que** le support (5) en forme de H est en matière plastique.
